# EUROPÄISCHE PATENTSCHRIFT

(11) **EP 3 510 260 B1**
(45) Veröffentlichungstag und Bekanntmachung des Hinweises auf die Patenterteilung: **29.09.2021**
(21) Anmeldenummer: 17768005.5
(22) Anmeldetag: 25.08.2017
(51) Int. Cl.: F01L 13/00, H01F 7/16

(54) **ELEKTROMAGNETISCHE STELLVORRICHTUNG INSBESONDERE ZUM VERSTELLEN VON NOCKENWELLEN EINES VERBRENNUNGSMOTORS**
ELECTROMAGNETIC DRIVE ARRANGEMENT IN PARTICULAR FOR SETTING THE POSITION OF A CAMSHAFT IN AN INTERNAL COMBUSTION ENGINE
DISPOSITIF D'ACTIONNEMENT ELECTROMAGNÉTIQUE, EN PARTICULIER POUR LE CALAGE D'UN ARBRE À CAMES DE MOTEUR À COMBUSTION INTERNE

(30) Priorität: 07.09.2016 DE 102016116776
(43) Veröffentlichungstag der Anmeldung: 17.07.2019
(73) Patentinhaber: Kendrion (Villingen) GmbH, 78048 Villingen-Schwenningen (DE)
(72) Erfinder: SUZUKI, Tsuneo, 78087 Mönchweiler (DE); TISCHTSCHENKO, Michael, 78647 Trossingen (DE); KAMMERER, Andreas, 78052 Obereschach (DE); MARULL-KESSLER, Pedro, 78087 Mönchweiler (DE)
(74) Vertreter: Westphal, Mussgnug & Partner Patentanwälte mbB
(86) Internationale Anmeldenummer: PCT/EP2017/071412
(87) Internationale Veröffentlichungsnummer: WO 2018/046314

(56) Entgegenhaltungen:
- DE-A1-102010 045 601
- DE-A1-102015 111 385
- JP-A- 2014 031 745
- US-A- 4 568 021

## Beschreibung

Die vorliegende Anmeldung betrifft eine elektromagnetische Stellvorrichtung insbesondere zum Verstellen von Nockenwellen eines Verbrennungsmotors.

Nockenwellen weisen eine Anzahl von Nocken auf, die exzentrische Abschnitte auf der Nockenwelle darstellen. Die Nocken können entweder fest auf der Nockenwelle oder auf Nockenwellenabschnitten angeordnet sein, die drehfest aber axial verschiebbar auf eine zylindrische Welle aufbracht werden können. Mit den Nocken können angrenzend angeordnete, axial verschiebbare Bauteile durch Drehen der Nockenwelle in regelmäßigen Abständen verschoben werden. Eine hervorzuheben Anwendung der Nockenwellen stellt dabei das Öffnen und Schließen von Ventilen in einem Verbrennungsmotor dar. In modernen Verbrennungsmotoren ist es möglich, die Motorcharakteristik beispielsweise von einer komfortbetonten zu einer sportlichen Charakteristik zu verändern, was unter anderem durch die Veränderung des Ventilhubs, der durch die Form der Nocken bestimmt wird, umgesetzt wird. Zudem erfordern unterschiedliche Motordrehzahlen variable Ventilhübe, um das Drehmoment und den Kraftstoffverbrauch zu optimieren. Andere Verbrennungsmotoren weisen eine Zylinderabschaltung auf, bei denen einige der Zylinder zum Einsparen von Kraftstoff abgeschaltet werden können. In diesem Fall müssen die Ventile der abgeschalteten Zylinder gar nicht mehr geöffnet werden. Auch in diesem Fall ist es vorteilhaft, nicht nur einzelne Zylinder abzuschalten, sondern auch variable Ventilhübe aus den oben genannten Gründen zu ermöglichen.

Derartige Verbrennungsmotoren erfordern Nockenwellen, die Nocken mit unterschiedlicher Größe und Form aufweisen. Um jedoch das Ventil mit den unterschiedlichen Hubkurven öffnen und schließen zu können, muss die Nockenwelle oder der Nockenwellenabschnitt axial verschoben werden, um die jeweils die entsprechenden Nocken mit dem Ventil zusammenwirken zu lassen. Bei bekannten Stellvorrichtungen, die beispielsweise in der der EP 2 158 596 B1, der DE 20 2006 011 904 U1 und der WO 2008/014996 A1 beschrieben sind, weisen die Nockenwellen verschiedene Nuten auf, in welche ein Aktuator mit einer unterschiedlichen Anzahl von Stößeln eingreift. Die Stößel sind zwischen einer eingefahrenen und einer ausgefahrenen Stellung bewegbar, wobei die Stößel in der ausgefahrenen Stellung in die Nuten eingreifen. Die Nuten stellen dabei einen Führungsabschnitt dar und bilden zusammen mit den eingreifenden Stößeln eine Kulissenführung zur axialen Verstellung der Nockenwelle, welche hierzu um ein bestimmtes Maß gedreht werden muss.

Bei den meisten Viertakt-Verbrennungsmotoren in Standardbauweise drehen die Nockenwellen mit der halben Drehzahl der Kurbelwelle, so dass die Nockenwellen durchaus bis zu 3000 und mehr U/min drehen können. Aufgrund dieser hohen Umdrehungsgeschwindigkeiten wirken stoßartig hohe radiale Kräfte auf die Stößel. Bei den oben beschriebenen Stellvorrichtungen zum Verstellen von Nockenwellen oder eines Nockenwellenabschnitts sind die Stößel nur in auch als Adapter bezeichneten Gehäuseabschnitten gelagert, mit welchen die Stellvorrichtung an einem Bauteil, insbesondere an einer Zylinderkopfhaube, befestigt werden kann. Die aufgrund der hohen radialen Kräfte auf die Stößel wirkenden Biegemomente können sich die Stößel so weit verbiegen, dass sie sich in den Adaptern verklemmen. Infolgedessen sind sie nicht mehr zwischen der eingefahrenen und der ausgefahrenen Stellung bewegbar, wodurch die Nockenwelle oder der Nockenwellenabschnitt auch nicht mehr axial verschoben werden kann.

Um diesem Nachteil zu begegnen, ist der Stößel gemäß der DE 10 2013 102 241 A1 nicht nur im Adapter, sondern auch im deutlich vom Adapter beabstandet angeordneten Polkern gelagert. In der WO 2016/001 254 A1 ist der Stößel nicht nur im Adapter, sondern auch im Anker gelagert, der ebenfalls deutlich beabstandet vom Adapter angeordnet ist.

Um den Verschleiß des freien Endes des Stößels, mit welchem dieser in die Nut der Nockenwelle eingreift, so gering wie möglich zu halten, ist der Stößel drehbar in der Stellvorrichtung gelagert. Im Gegensatz dazu ist jedoch der Anker bei der DE 10 2013 102 241 A1 und der WO 2016/001 254 A1 der Anker mittels einer Spielpassung mit dem Stößel verbunden. Folglich können nur axiale Kräfte, aber keine um die Längsachse wirkenden Drehmomente übertragen werden. Die Drehung des Stößels beim Eingreifen in die Nut der Nockenwelle wird daher nicht auf den Anker übertragen. Aufgrund der relativen Drehung des Stößels zum nicht drehenden Anker werden dort, wo der Anker und der Stößel miteinander in Kontakt kommen, Verschleißstellen geschaffen, an denen sich der Stößel und/oder der Anker im Betrieb der Stellvorrichtung mit der Zeit abtragen. Hierdurch kann sich insbesondere die relative axiale Position des Ankers zum Stößel ändern, so dass der Stößel nicht mehr mit dem notwendigen Maß in die Nut eingreifen kann. Infolgedessen kann es zu Funktionsstörungen oder gar Ausfällen kommen.

Die Druckschriften DE 10 2015 111 385 A1, DE 10 2010 045 601 A1 und JP 2014 31745 sowie US 4 568 021 A stellen weiteren Stand der Technik dar.

Aufgabe einer Ausführungsform der vorliegenden Erfindung ist es, eine elektromagnetische Stellvorrichtung insbesondere zum Verstellen von Nockenwellen oder eines Nockenwellenabschnitts eines Verbrennungsmotors zu schaffen, mit welcher die oben genannten Nachteile beseitigt oder zumindest spürbar reduziert werden können. Insbesondere soll eine Stellvorrichtung geschaffen werden, bei welcher die im Betrieb auf den Stößel wirkenden hohen Biegemomente sicher aufgenommen werden können, so dass es nicht zu einem Verklemmen des Stößels kommt. Gleichzeitig soll der Verschleiß zwischen Anker und Stößel reduziert werden, so dass sich ihre relative Position und insbesondere ihre relative axiale Position zueinander im Betrieb nicht verändert.

Diese Aufgabe wird mit den in Anspruch 1 angegebenen Merkmalen gelöst. Vorteilhafte Ausführungsformen sind Gegenstand der Unteransprüche.

Eine Ausführungsform der Erfindung betrifft eine elektromagnetische Stellvorrichtung insbesondere zum Verstellen von Nockenwellen eines Verbrennungsmotors, umfassend eine bestrombare Spuleneinheit, mit welcher im bestromten Zustand ein entlang einer Längsachse der Stellvorrichtung bewegbar gelagerter Anker relativ zu einem Polkern zwischen einer eingefahrenen Stellung und einer ausgefahrenen bewegbar ist, einen mit dem Anker zusammenwirkenden und entlang der Längsachse bewegbar gelagerten Stößel mit einem freien Ende, mit welchem der Stößel in der ausgefahrenen Stellung zum Verstellen der Nockenwelle mit dieser zusammenwirkt, und einen Adapter, mit welchem die Stellvorrichtung an einem Bauteil, insbesondere an einer Zylinderkopfhaube, befestigbar ist, wobei der Anker und der Stößel drehfest miteinander verbunden sind und die Stellvorrichtung einen ersten Lagerabschnitt innerhalb des Adapters zum drehbaren Lagern des Stößels und einen zweiten Lagerabschnitt außerhalb des Adapters zum drehbaren Lagern des Stößels und/oder des Ankers aufweist.

Dadurch, dass der Anker und der Stößel drehfest miteinander verbunden sind, wird die Drehung des Stößels beim Eingreifen in die Nut der Nockenwelle oder des Nockenwellenabschnitts auf den Anker übertragen. Folglich findet keine relative Drehbewegung zwischen dem Anker und dem Stößel statt, so dass hier keine Verschleißstellen mehr vorhanden sind, welche zu einer Veränderung insbesondere der relativen axialen Position des Stößels und des Ankers zueinander führen könnte. Eine begrenzte relative axiale Bewegbarkeit zwischen dem Anker und dem Stößel kann vorgesehen werden, da diese nicht oder zu einem im Vergleich zur Drehbewegung deutlich verminderten Verschleiß führt. Aus fertigungstechnischer Sicht bietet es sich an, den Anker mit dem Stößel zu verpressen, so dass sich der Anker und der Stößel sowohl translatorisch als auch rotatorisch synchron bewegen.

Ein Verklemmen des Stößels aufgrund der im Betrieb auf ihn wirkenden Biegemomente wird dadurch verhindert, dass der Stößel nicht nur im ersten Lagerabschnitt, sondern auch im zweiten Lagerabschnitt gelagert ist. Der erste Lagerabschnitt ist innerhalb des Adapters angeordnet, während der zweite Lagerabschnitt außerhalb des Adapters und folglich beabstandet vom ersten Lagerabschnitt angeordnet ist. Es bietet sich dabei an, den zweiten Lagerabschnitt vom freien Ende des Stößels aus gesehen hinter dem ersten Lagerabschnitt anzuordnen. Dabei genügt bereits ein geringer Abstand, um ein Verbiegen und ein hieraus resultierendes Verklemmen des Stößels zu verhindern. Dabei kann entweder der Stößel oder der Anker oder beide zusammen im zweiten Lagerabschnitt gelagert werden. Bei einer entsprechenden drehfesten Verbindung des Stößels mit dem Anker bewirkt eine Lagerung des Ankers im zweiten Lagerabschnitt eine indirekte Lagerung des Stößels im zweiten Lagerabschnitt. Dies gilt umso mehr, wenn der Anker mit dem Stößel verpresst ist.

Nach Maßgabe einer weiteren Ausführungsform besteht der zweite Lagerabschnitt aus einem nicht magnetischen oder nicht magnetisierbaren Material. Aufgrund der Bestromung der Spuleneinheit wird ein Magnetfeld erzeugt, welches auf den Anker wirkt und diesen relativ zum Polkern bewegt. Wenn der zweite Lagerabschnitt aus einem nicht magnetischen, nicht magnetisierten oder nicht magnetisierbaren Material besteht, werden die Magnetfeldlinien nicht gestört oder umgelenkt. Die zweite Lagerstelle braucht daher bei der Auslegung der Spuleneinheit, des Ankers und des Polkerns nicht weiter berücksichtigt zu werden, so dass auf bereits verwendete und erprobte Auslegungen zurückgegriffen werden kann, wodurch der konstruktive Mehraufwand zum Umsetzen der vorschlagsgemäßen Stellvorrichtung in dieser Ausführungsform gering gehalten werden kann.

Erfindungsgemäß umfasst der zweite Lagerabschnitt ein Gleitlager. Gleitlager stellen weit verbreitete und bewährte Maschinenelemente dar, so dass der zweite Lagerabschnitt kostengünstig und zuverlässig ausgestaltet werden kann. Insbesondere können standardisierte und genormte Gleitlager verwendet werden, was die Kosten nochmals verringert. Zudem sind Gleitlager weitgehend wartungsfrei und in der Lage, hohe Kräfte aufzunehmen. Die Schmierung der Gleitlager erfolgt über das Motoröl des Verbrennungsmotors.

Bei einer weitergebildeten Ausführungsform kann das Gleitlager aus Kunststoff oder aus einem nicht magnetischen oder magnetisierbaren Edelstahl bestehen. Auch in diesen Materialien sind viele Gleitlager erhältlich, so dass durch diese Materialeinschränkung keine nennenswerte Kostensteigerung hervorgerufen wird. Zudem wird sichergestellt, dass die Magnetfeldlinien nicht gestört werden.

Das Gleitlager ist in einem rohrförmigen Körper angeordnet. Der rohrförmige Körper kann beispielsweise auf das Gleitlager aufgeschrumpft werden, so dass eine sichere Verbindung ohne zusätzliche Verbindungselemente geschaffen werden kann, wodurch die Fertigung vereinfacht wird. Zudem kann der rohrförmige Körper so ausgestaltet sein, dass er nur noch mit wenigen Handgriffen in die Stellvorrichtung eingesetzt werden muss und zugleich die Position des Gleitlagers festlegt, wodurch ebenfalls die Montage vereinfacht wird. Insbesondere dann, wenn das Gleitlager aus einem nicht magnetischen Material aufgebaut ist, wirken keine Magnetkräfte zwischen dem Anker und dem Gleitlager, was die Reibung zwischen dem Anker und dem Gleitlager reduziert. Hierdurch können einerseits der Verschleiß reduziert und andererseits die Geschwindigkeit, mit welcher der Anker und folglich der Stößel bewegt werden, erhöht werden. Darüber hinaus kann das Gleitlager so dimensioniert werden, dass ein Spalt zwischen dem Anker und dem rohrförmigen Körper gebildet wird. Auch hierdurch wird verhindert, dass die zwischen dem Anker und dem rohrförmigen Körper wirkenden Magnetkräfte Reibung mit den oben genannten Nachteilen entsteht.

Die Erfindung zeichnet sich dadurch aus, dass die Vorrichtung ein Federelement mit einem ersten Ende und einem zweiten Ende umfasst, welches sich am ersten Ende mittels eines Federtellers am Stößel oder am Anker und am zweiten Ende am zweiten Lagerabschnitt abstützt. Es ist durchaus möglich, den Anker und folglich den Stößel ausschließlich mittels einer entsprechenden Bestromung der Spuleneinheit in die gewünschten Richtungen entlang der Längsachse zu bewegen. Allerdings ist hierfür eine entsprechend aufwendigere Steuerelektronik notwendig. Zudem vergeht eine gewisse Zeit, bis dass sich das vorhandene Magnetfeld abgebaut und das neue aufgebaut hat. Mithilfe des Federelements kann der Stößel bereits in die entsprechende Richtung bewegt werden, wenn die vom Magnetfeld auf den Anker aufgeprägte und der Vorspannkraft des Federelements entgegenwirkende Magnetkraft einen bestimmten Wert unterschreitet. Insofern kann der Stößel schneller bewegt werden. Der Federteller kann mittels einer Spielpassung am Stößel oder am Anker befestigt und axial mittels eines Absatzes in die Wirkrichtung der Vorspannkraft festgelegt sein. Die Drehbewegung des Stößels wird daher nicht auf das Federelement übertragen, so dass es nicht zu einem Verdrehen oder einem Verschleiß des Federelements kommt. Am zweiten Ende stützt sich das Federelement am zweiten Lagerabschnitt und insbesondere am Gleitlager ab, so dass keine weitergehenden konstruktiven Maßnahmen ergriffen werden müssen, um die axiale Position des Federelements festzulegen. Der Fertigungsaufwand wird hierdurch gering gehalten. Zudem kann der Federteller innerhalb des rohrförmigen Körpers bewegbar angeordnet sein, so dass der Federteller vom rohrförmigen Körper geführt wird. Ein Verkippen oder Verkanten oder ein Hängenbleiben des Federtellers an benachbarten Bauteilen wird hierdurch vermieden.

Nach Maßgabe einer weiteren Ausführungsform weist der Adapter einen Anschlag auf, gegen den der Federteller in der ausgefahrenen Stellung anschlägt. Wie eingangs erwähnt, soll der Verschleiß des Stößels beim Eingreifen in die Nut dadurch verringert werden, dass er drehbar gelagert ist. Hierdurch kann sich der Stößel an den Seitenflächen der Nut abrollen, wodurch ein verschleißförderndes Gleiten vermieden oder zumindest reduziert wird. Der Verschleiß des Stößels kann dadurch weiter reduziert werden, dass der Stößel im ausgefahrenen Zustand zwar in die Nut eingreift, nicht aber auf der Bodenfläche der Nut aufliegt oder nur dann, wenn sich die Nuttiefe am Auslauf der Nut reduziert. Dadurch, dass der Federteller gegen den Anschlag des Adapters anschlägt, der beispielsweise als ein Absatz ausgeführt sein kann, wird die ausgefahrene Stellung klar definiert. Zudem ist bei einer entsprechenden Anordnung des Stößels relativ zur Nut gewährleistet, dass der Stößel an seinem freien Ende außerhalb des Auslaufs der Nut nicht mit der Bodenfläche der Nut in Kontakt tritt, wodurch der Verschleiß des Stößels am freien Ende reduziert wird.

Eine weitergebildete Ausführungsform ist dadurch gekennzeichnet, dass die Vorrichtung einen Permanentmagnet aufweist, mit welchem der Anker im unbestromten Zustand der Spuleneinheit in der eingefahrenen Stellung gehalten wird. Zwar könnte der Anker durch eine entsprechende ständige Bestromung der Spuleneinheit in der eingefahrenen Stellung gehalten werden, wozu aber eine entsprechende Menge an elektrischer Energie notwendig ist. Diese elektrische Energie kann durch die Verwendung eines Permanentmagnets eingespart werden, so dass die Stellvorrichtung wirtschaftlich betrieben werden kann.

Beispielhafte Ausführungsformen der Erfindung werden im Folgenden unter Bezugnahme auf die beigefügten Zeichnungen näher erläutert. Es zeigt
- Figur 1: eine prinzipielle Schnittdarstellung durch ein Ausführungsbeispiel einer vorschlagsgemäßen elektromagnetischen Stellvorrichtung.

In Figur 1 ist ein Ausführungsbeispiel einer erfindungsgemäßen elektromagnetischen Stellvorrichtung 10 anhand einer prinzipiellen Schnittdarstellung gezeigt. Aus der Figur 1 ist erkennbar, dass die Stellvorrichtung 10 zwei identisch aufgebaute Baueinheiten aufweist. Im Folgenden wird aus Gründen der Klarheit im Wesentlichen nur eine der Baueinheiten beschrieben, wobei die Beschreibung auch für die andere Baueinheit gilt.

Die Stellvorrichtung 10 weist ein Gehäuse 12 auf, welches im dargestellten Ausführungsbeispiel im Wesentlichen rohrförmig ausgestaltet ist. In Bezug auf die in Figur 1 gewählte Darstellung ist das Gehäuse 12 am oberen Ende mit einem Deckel 14 und am unteren Ende mit einem Flansch 16 verschlossen. Die Stellvorrichtung 10 weist einen Adapter 18 auf, der am Flansch 16 befestigt ist. Mit diesem Adapter 18 kann die Stellvorrichtung 10 beispielsweise an einer Zylinderkopfhaube eines Verbrennungsmotors befestigt werden (nicht dargestellt). Der Adapter 18 weisen Vertiefungen 20 auf, in welche nicht dargestellte Dichtungen eingesetzt werden können, um die Stellvorrichtung 10 gegenüber der Zylinderkopfhaube abzudichten.

Der Adapter 18 bildet einen ersten Lagerabschnitt 22 für einen entlang einer Längsachse L der Stellvorrichtung 10 verschiebbaren Stößel 24. Der erste Lagerabschnitt 22 kann beispielsweise dadurch bereitgestellt werden, dass die äußere Oberfläche des Stößels 24 mit einer entsprechenden Oberflächengüte versehen ist, ebenso, wie die mit der äußeren Oberfläche des Stößels 24 in Kontakt tretende innere Oberfläche des Adapters 18. Eine Schmierung des ersten Lagerabschnitts 22 erfolgt über das Motoröl des Verbrennungsmotors. Um die hohen axialen Kräfte, die im Betrieb auf den Stößel 24 wirken, sicher aufnehmen zu können, ist der Adapter 18 aus einem gehärteten Edelstahl gefertigt.

Der Stößel 24 ist im dargestellten Ausführungsbeispiel mit einem Anker 26 verpresst und damit drehfest mit ihm verbunden. Die drehfeste Verbindung kann auch auf andere Weise realisiert sein, beispielsweise durch Verschweißen. Um eine gute Verpressung zu erreichen, weist der Anker 26 eine Vertiefung auf, in welche der Stößel 24 über einen längeren Abschnitt eingreift. Der Stößel 24 weist ein freies Ende 28 auf, welches über den Adapter 18 hervorragt.

Die Stellvorrichtung 10 weist einen zweiten Lagerabschnitt 30 auf, der im dargestellten Ausführungsbeispiel ausgehend vom freien Ende 28 hinter dem ersten Lagerabschnitt 22 angeordnet und als ein Gleitlager 32 ausgeführt ist. Das Gleitlager 32, beispielsweise aus einem Kunststoff oder aus einem nicht magnetischen Edelstahl gefertigt, ist in einem rohrförmigen Körper 34 angeordnet und beispielsweise durch Aufschrumpfen mit dem rohrförmigen Körper 34 verbunden. Das Gleitlager 32 ist im dargestellten Beispiel so angeordnet, dass nur der Anker 26 mit dem Gleitlager 32 gelagert wird. Folglich befindet sich der zweite Lagerabschnitt 30 innerhalb des Gehäuses 12. Sowohl der erste Lagerabschnitt 22 als auch der zweite Lagerabschnitt 30 sind so ausgeführt, dass der Stößel 24 und der Anker 26 sowohl um die Längsachse L drehbar als auch entlang der Längsachse L verschiebbar gelagert sind. Das Gleitlager 32 steht radial nach innen etwas über den rohrförmigen Körper 34 vor, so dass ein schmaler Spalt zwischen dem rohrförmigen Körper 34 und dem Anker 26 gebildet wird. Der rohrförmige Körper 34 und der Anker 26 liegen daher nicht aneinander an.

Ferner weist die Stellvorrichtung 10 einen den Stößel 24 ringförmig umgreifenden Federteller 36 auf, der eine Spielpassung gegenüber dem Stößel 24 aufweist und im Bereich einer Durchmesservergrößerung 38 des Stößels 24 an diesem anliegt. Darüber hinaus wird der Federteller 36 mittels des Ankers 26 axial fixiert. Der Federteller 36 führt folglich dieselben axialen Bewegungen entlang der Längsachse L aus wie der Anker 26 und der Stößel 24. Wie aus der Figur 1 ersichtlich, wird der Federteller 36 vom rohrförmigen Körper 34 radial umschlossen. Beim den axiale Bewegungen des Federtellers 36 wird der Federteller 36 vom rohrförmigen Körper 34 geführt.

Darüber hinaus ist ein Federelement 40 vorgesehen, welches ein erstes Ende 42 und ein zweites Ende 44 aufweist. Das Federelement 40 kann eine im Wesentlichen entlang der Längsachse L wirkende Vorspannkraft bereitstellen. Mit dem ersten Ende 42 stützt sich das Federelement 40 am Federteller 36 und mit seinem zweiten Ende 44 am Gleitlager 32 ab. Aufgrund der Spielpassung des Federtellers 36 gegenüber dem Stößel 34 werden Drehbewegungen des Stößels 24 nur dann auf den Federteller 36 übertragen, wenn die Vorspannkraft, mit welcher der Federteller 36 gegen den Bereich einer Durchmesservergrößerung 38 gedrückt wird, einen bestimmten Wert übersteigt.

Zum Bewegen des Ankers 26 umfasst die Stellvorrichtung 10 eine Spuleneinheit 46, welche den Anker 26 unter Ausbildung eines Spalts ringförmig umschließt. Darüber hinaus ist ein Polkern 48 vorgesehen, der bezogen auf die in Figur 1 gewählte Darstellung oberhalb des Ankers 26 angeordnet ist. Zudem weist die Stellvorrichtung 10 einen Permanentmagnet 50 auf, der am Deckel 14 befestigt ist und über dem Polkern 48 angeordnet ist.

Dadurch, dass der Anker 26 und der Stößel 24 miteinander verpresst sind, führen sie dieselben Bewegungen aus. Der Stößel 24 und der Anker 26 führen folglich keine Relativbewegungen zueinander aus, so dass keine Verschleißstellen aufgrund von Relativbewegungen zwischen dem Anker 26 und dem Stößel 24 vorhanden sind. Der linke Stößel 24 und der linke Anker 26 befinden sich in einer eingefahrenen Stellung, wohingegen sich der rechte Stößel 24 und der rechte Anker 26 in einer ausgefahrenen Stellung befinden.

Die Stellvorrichtung 10 wird auf folgende Weise betrieben: Der Permanentmagnet 50 übt eine entlang der Längsachse L wirkende Anziehungskraft auf den Anker 26 aus, so dass der Anker 26 im eingefahrenen Zustand vom Permanentmagnet 50 angezogen wird und am Polkern 48 anliegt. Hierdurch wird das Federelement 40 gestaucht, so dass das Federelement 40 eine Vorspannkraft bereitstellt, die aber kleiner ist als die Anziehungskraft des Permanentmagnets 50. Der Anker 26 und der Stößel 24 nehmen folglich die eingefahrene Stellung ein.

Wird nun die Spuleneinheit 46 bestromt, wird ein Magnetfeld aufgebaut, welches eine Magnetkraft auf den Anker 26 induziert, welche in dieselbe Richtung wie die vom Federelement 40 bereitgestellte Vorspannkraft und folglich gegen die Anziehungskraft des Permanentmagnets 50 wirkt. Die Summe aus der Magnetkraft und der Vorspannkraft ist größer als die Anziehungskraft des Permanentmagnets 50, so dass der Anker 26 und folglich der Stößel 24 weg vom Permanentmagnet 50 entlang der Längsachse L bewegt werden, bis dass der Federteller 36 gegen einen Anschlag 52 des Adapters 18 anschlägt, wodurch der Stößel 24 und der Anker 26 die ausgefahrene Stellung erreicht haben. In dieser ausgefahrenen Stellung greift der Stößel 24 mit seinem freien Ende 28 in eine Nut einer nicht dargestellten Nockenwelle oder eines nicht dargestellten Nockenwellenabschnitts ein. Die Nut weist einen bezogen auf die Drehachse der Nockenwelle schraubenförmigen Verlauf auf, so dass das Eingreifen des Stößels 24 in die Nut in Kombination mit der Drehung der Nockenwelle um die eigene Drehachse eine Längsverstellung entlang der Drehachse der Nockenwelle bewirkt. Um die entsprechenden Axialkräfte zu übertragen, liegt der Stößel 24 an einer der Seitenwände der Nut an und rollt auf dieser ab, so dass der Stößel 24 beim Eingriff in die Nut mit einer sehr hohen Umdrehungsgeschwindigkeit gedreht wird. Aufgrund der Verpressung des Ankers 26 mit dem Stößel 24 wird die Drehbewegung des Stößels 24 auch auf den Anker 26 übertragen. Der Anschlag 52 des Adapters 18 und die Tiefe der Nut sind so gewählt, dass der Stößel 24 in der ausgefahrenen Stellung mit seinem freien Ende 28 die Bodenfläche der Nut nicht berührt. Die Tiefe der Nut nimmt aber zum Ende hin ab, so dass ab einem gewissen Drehwinkel der Nockenwelle eine Berührung des freien Endes 28 des Stößels 24 mit der Bodenfläche der Nut erfolgt, wodurch der Stößel 24 wieder in Richtung des Permanentmagnets 50 verschoben wird. Spätestens dann wird die Bestromung der Spuleneinheit 46 unterbrochen, so dass die vom Permanentmagnet 50 ausgeübte Anziehungskraft auf den Anker 26 wieder größer ist als die Summe aus der vom Federelement 40 bereitgestellten Vorspannkraft und der aufgrund der fehlenden Bestromung der Spuleneinheit 46 nicht mehr wirkenden Magnetkraft. Folglich nehmen der Stößel 24 und der Anker 26 wieder die eingefahrene Stellung ein, bis dass die Spuleneinheit 46 erneut bestromt wird.

### Bezugszeichenliste

- 10: Stellvorrichtung
- 12: Gehäuse
- 14: Deckel
- 16: Flansch
- 18: Adapter

- 20: Vertiefungen
- 22: erster Lagerabschnitt
- 24: Stößel
- 26: Anker
- 28: freies Ende

- 30: zweiter Lagerabschnitt
- 32: Gleitlager
- 34: rohrförmiger Körper
- 36: Federteller
- 38: Bereich der Durchmesservergrößerung

- 40: Federelement
- 42: erstes Ende
- 44: zweites Ende
- 46: Spuleneinheit
- 48: Polkern

- 50: Permanentmagnet
- 52: Anschlag

- L: Längsachse

## Patentansprüche

1. Elektromagnetische Stellvorrichtung zum Verstellen von Nockenwellen oder eines Nockenwellenabschnitts eines Verbrennungsmotors, umfassend
- eine bestrombare Spuleneinheit (46), mit welcher im bestromten Zustand ein entlang einer Längsachse (L) der Stellvorrichtung (10) bewegbar gelagerter Anker (26) relativ zu einem Polkern (48) zwischen einer eingefahrenen Stellung und einer ausgefahrenen bewegbar ist,
- einen mit dem Anker (26) zusammenwirkenden und entlang der Längsachse (L) bewegbar gelagerten Stößel (24) mit einem freien Ende (28), mit welchem der Stößel (24) in der ausgefahrenen Stellung zum Verstellen der Nockenwelle mit dieser zusammenwirkt, und
- einen Adapter (18), mit welchem die Stellvorrichtung (10) an einem Bauteil, insbesondere an einer Zylinderkopfhaube, befestigbar ist, wobei
- der Anker (26) und der Stößel (24) drehfest miteinander verbunden sind und die Stellvorrichtung (10)
- einen ersten Lagerabschnitt (22) innerhalb des Adapters (18) zum drehbaren Lagern des Stößels (24) und
- einen zweiten Lagerabschnitt (30) außerhalb des Adapters (18) zum drehbaren Lagern des Stößels (24) oder des drehfest mit dem Stößel (24) verbundenen Ankers (26) aufweist,
**dadurch gekennzeichnet,**
**dass** der zweite Lagerabschnitt (30) ein Gleitlager (32) umfasst, wobei das Gleitlager (32) in einem rohrförmigen Körper (34) angeordnet ist, und
**dass** die Vorrichtung ein Federelement (40) mit einem ersten Ende (42) und einem zweiten Ende (44) umfasst, welches sich am ersten Ende (42) mittels eines Federtellers (36) am Stößel (24) oder am Anker (26) und am zweiten Ende (28) am zweiten Lagerabschnitt (30) abstützt, und
**dass** das Gleitlager (32), der Federteller (36) und das Federelement (40) vom rohrförmigen Körper (34) radial umschlossen werden.

2. Stellvorrichtung nach Anspruch 1,
**dadurch gekennzeichnet, dass** der zweite Lagerabschnitt (30) aus einem nicht magnetischen oder nicht magnetisierbaren Material besteht.

3. Stellvorrichtung nach Anspruch 1,
**dadurch gekennzeichnet, dass** das Gleitlager (32) aus Kunststoff oder aus einem nicht magnetischen oder magnetisierbaren Edelstahl besteht.

4. Stellvorrichtung nach Anspruch 1,
**dadurch gekennzeichnet, dass** der Adapter (18) einen Anschlag (52) aufweist, gegen den der Federteller (36) in der ausgefahrenen Stellung anschlägt.

5. Stellvorrichtung nach einem der vorherigen Ansprüche,
**dadurch gekennzeichnet, dass** die Vorrichtung einen Permanentmagnet (50) aufweist, mit welchem der Anker (26) im unbestromten Zustand der Spuleneinheit (46) in der eingefahrenen Stellung gehalten wird.

## Claims

1. Electromagnetic adjusting apparatus for adjusting camshafts or a section of a camshaft of a combustion motor, comprising
- an energizable coil unit (46) with which, when supplied with a current, an anchor (26), which is moveably mounted along a longitudinal axis (L) of the adjusting apparatus (10), can be moved relative to a pole core (48) between a retracted position and a deployed position,
- a tappet (24), which interacts with the anchor (26), is moveably mounted along the longitudinal axis (L), and which has a free end (28) with which the tappet (24), when in a deployed position, interacts with the camshaft to adjust the latter, and
- an adapter (18) with which the adjusting apparatus (10) can be attached to a component, in particular to a cylinder head cover, wherein
- the anchor (26) and the tappet (24) are non-rotatably connected to each other, and the adjusting apparatus (10) comprises
- a first mounting segment (22) within the adapter (18) for the rotatable mounting of the tappet (24) and
- a second mounting segment (30) outside of the adapter (18) for the rotatable mounting of the tappet (24) or of the anchor (26) which is non-rotatably connected to the tapped (24),
**characterized in that**,
the second mounting segment (30) includes a plain bearing (32), wherein the plain bearing (32) is arranged in a tube-shaped body (34), and
**in that** the apparatus includes a spring element (40) with a first end (42) and with a second end (44) and which is supported at the first end (42) on the tappet (24) or on the anchor (26) by means of a spring seat (36) and at the second end (28) on the second mounting segment (30), and
**in that** the plain bearing (32), the spring seat (36) and the spring element (40) are radially enclosed by the tube-shaped body (34).

2. Adjusting apparatus in accordance with claim 1,
**characterized in that** the second mounting segment (30) is comprised of a non-magnetic or of a non-magnetizable material.

3. Adjusting apparatus in accordance with claim 1,
**characterized in that** the plain bearing (32) is comprised of plastic or of a non-magnetic or magnetizable stainless steel.

4. Adjusting apparatus in accordance with claim 1,
**characterized in that** the adapter (18) comprises an end stop (52) against which the spring seat (36) comes to rest in the deployed position.

5. Adjusting apparatus in accordance with any of the preceding claims,
**characterized in that** the apparatus comprises a permanent magnet (50) with which the anchor (26) is held in the retracted position when the coil unit (46) is not energized.

## Revendications

1. Dispositif de réglage électromagnétique pour régler les arbres à came ou un segment d'arbre à came d'un moteur à combustion interne comprenant :
- une unité de bobine (46) alimentée, qui à l'état alimenté déplace un induit (26) mobile le long de l'axe longitudinal (L) du dispositif de réglage (10) par rapport à un noyau polaire (48) entre une position de réglage rentrée et une position déployée,
- un poussoir (24) monté mobile le long de l'axe longitudinal (L) et coopérant avec l'induit (26) par son extrémité libre (28) avec lequel le poussoir (24) coopère en position déployée pour régler l'arbre à came, et
- un adaptateur (18) par lequel le dispositif de réglage (10) est fixé à un composant notamment à une tête de cylindre,
dans lequel
- l'induit (26) et le poussoir (24) sont reliés solidairement en rotation, et
- le dispositif de réglage (10) comprend :
* un premier segment de palier (22) dans l'adaptateur (18) pour le montage à rotation du poussoir (24), et
* un second segment de réglage (30) extérieur à l'adaptateur (18) pour le montage réglable du poussoir (24) ou de l'induit (26) relié solidairement en rotation au poussoir (24),
dispositif de réglage **caractérisé en ce que**
- le second segment de palier (30) comprend un palier lisse (32), logé dans un corps tubulaire (34), et
- le dispositif comporte un élément de ressort (40) ayant une première extrémité (42) et une seconde extrémité (44) et qui s'appuie contre la première extrémité (42) à l'aide d'une coupelle de ressort (36) sur le poussoir (24) ou sur l'induit (26) et par la deuxième extrémité (28) contre le segment de palier (30), et
- le palier lisse (32), la coupelle à ressort (36) et l'élément de ressort (40) sont entourés radialement par le corps tubulaire (34).

2. Dispositif de réglage selon la revendication 1,
**caractérisé en ce que**
le second segment de palier (30) est en une matière non magnétique ou non magnétisable.

3. Dispositif de réglage selon la revendication 1,
**caractérisé en ce que**
le palier lisse (32) est en matière synthétique ou en acier inoxydable non magnétique ou non magnétisable.

4. Dispositif de réglage selon la revendication 1,
**caractérisé en ce que**
l'adaptateur (18) a une butée (52) contre laquelle vient la coupelle de ressort (36) en position déployée.

5. Dispositif de réglage selon l'une des revendications précédentes,
**caractérisé en ce que**
le dispositif a un aimant permanent (50) par lequel l'induit (26) est tenu en position rentrée lorsque la bobine de l'unité de bobine (46) n'est pas alimentée.
